# EUROPÄISCHE PATENTSCHRIFT

(11) **EP 0 603 483 B1**
(45) Veröffentlichungstag und Bekanntmachung des Hinweises auf die Patenterteilung: **07.01.1998**
(21) Anmeldenummer: 93116378.6
(22) Anmeldetag: 08.10.1993
(51) Int. Cl.: F24C 15/04

(54) **Backofen**
Baking oven
Four de cuisson

(30) Priorität: 22.12.1992 DE 4243604
(43) Veröffentlichungstag der Anmeldung: 29.06.1994
(73) Patentinhaber: Bosch-Siemens Hausgeräte GmbH, 81669 München (DE)
(72) Erfinder: Gerl, Josef, D-83349 Palling (DE); Pisek, Thomas, Dipl.-Ing., D-83308 Trostberg-Eglsee (DE)

(56) Entgegenhaltungen:
- US-A- 3 877 460
- US-A- 4 084 571

## Beschreibung

Die Erfindung bezieht sich auf einen Backofen gemäß dem Oberbegriff des Patentanspruches 1.

Bei einem bekannten Backofen (DE-A-29 29 473) ist in dem durch äußere und innere Glasplatten begrenzten Hohlraum innerhalb der Ofentür eine perforierte Platte aus thermisch isolierendem Material angeordnet, deren dem Ofeninnenraum zugewandte Seite reflektierend ist. Auf diese Weise wird in der Tür eine thermische Isolierung geschaffen, wodurch bei Voll-Leistung des Backofens an der Ofenfrontfläche eine in bezug auf Berührung noch zulässige Temperatur von etwa 80°C erhalten werden soll.

Der vorliegenden Erfindung liegt die Aufgabe zugrunde, mit einfachen technischen Maßnahmen und in raumsparender Weise eine noch weitergehende Temperaturabsenkung an der Außenfläche der Ofentür zu erreichen.

Diese Aufgabe wird erfindungsgemäß gelöst durch die im Kennzeichnungsteil des Patentanspruches 1 angegebene Maßnahme. Vorteilhafte Ausgestaltungen der Erfindung ergeben sich aus den nachfolgenden Patentansprüchen.

Im Gegensatz zu Temperaturschutzmaßnahmen bei bekannten Backöfen unter Zuhilfenahme von Isoliermaterial, Wärmereflektoren oder Glasplattenverbund-Bauweise wird bei der vorliegenden Erfindung von der Erkenntnis Gebrauch gemacht, daß sich die Ofentür, d.h. deren aus Metall oder Glas bestehende äußere Türplatte bei Backofenbetrieb im oberen Türbereich am meisten erhitzt, während der untere Türbereich relativ kühl bleibt. Eine deutliche Temperaturabsenkung in diesem oberen Türbereich läßt sich erfindungsgemäß dadurch erreichen, daß mittels der Wärmeleitplatte die im oberen Türbereich auftretende erhöhte Wärmeenergie selbsttätig in den kühleren Bereich, also nach unten zum unteren Türbereich abgeleitet wird, so daß insgesamt eine Verteilung des Wärmevolumens über den gesamten Türbereich stattfindet, verbunden mit einer deutlichen Wärmeabführung aus dem oberen Türbereich. Auf diese Weise kann auf besonders aufwendige Isoliermaßnahmen weitestgehend verzichtet werden. Diese Wärmeschutzmaßnahme ist mit besonderem Vorteil anwendbar bei Backöfen, deren Ofentüren kein oder nur ein relativ kleinflächiges Durchsichtfenster aufweisen und infolgedessen die Wärmeleitplatte weitestgehend - mit Ausnahme des kleinflächigen Durchsichtfensters - die gesamte Türplattenfläche überzieht.

Die Erfindung ist anhand eines in der Zeichnung dargestellten Ausführungsbeispieles nachstehend erläutert.

Es zeigt:
- Fig. 1: die Frontfläche des schematisch dargestellten Backofens,
- Fig. 2: eine Explosionsdarstellung der Türbaugruppe des Backofens,
- Fig. 3: eine Schnitt-Seitenansicht der Ofentür als Einzelteil.

Die in Figur 1 gezeigte Frontseite des Backofens besitzt eine rechteckförmige Ofentür 1 mit einem kleinen Durchsichtfenster 2 sowie mit einem an der Türbaugruppe montierten Türgriff 3 und darüber ein Bedientableau 4 mit Bedienorganen, z.B. Schalterknebeln 5 und mit einer elektrischen Schaltuhr 6. Hinter der Ofentür 1 befindet sich in bekannter Weise ein quaderförmiger Backofeninnemraum, der durch die Ofentür 1 in der Betriebsstellung des Backofens verschlossen wird.

Wie die Figur 2 und 3 zeigt, ist die Türbaugruppe gebildet aus mehreren Bauteilen, und zwar aus einem metallischen Türboden 7, der z.B. wannenartig ausgebildet sein kann und im Bereich der Durchsichtöffnung 2 eine kleinflächige Glasplatte 8 trägt, wobei der Türboden 7 zusammen mit der Glasplatte 8 eine innere Türplatte 7/8 darstellt, weiterhin aus einer äußeren, frontseitigen, beim Ausführungsbeispiel als Glasplatte ausgebildeten Türplatte 9 z.B. mit Dekorbeschichtung, ferner aus einer entsprechend der Größe von Türboden 7 und Türplatte 9 bemessenen Wärmeleitplatte 10, aus einer ebenfalls als Glasplatte ausgebildeten Zwischenplatte 11 und schließlich aus dem Türgriff 3. Die Wärmeleitplatte 10 besteht aus einem gut wärmeleitenden metallischen Material wie z.B. aus Aluminium oder Kupfer besitzt, falls die Ofentür ein Durchsichtfenster 2 aufweisen soll, eine entsprechend rechteckige Öffnung. Zumindest die dem Backofeninnenraum zugewandte Fläche der Wärmeleitplatte 10 ist metallisch blank, sodaß auf diese Weise eine Reflexion der aus dem Backofeninnenraum austretenden Wärmestrahlung stattfindet. Die Zwischenplatte 11 ist zumindest auf der, dem Backofeninnenraum zugewandten Fläche 12 mit einer Reflexionsschicht versehen. Die Wirkung der Wärmeleitplatte 10 beruht auf dem Prinzip der Wärmeleitung, d.h. die Wärme aus Bereichen der Ofentür mit großer Erwärmung wird zu Türbereichen mit geringerer Erwärmung transportiert. In der Praxis bedeutet dies, daß die Wärmeleitplatte 10 im oberen Bereich der Ofentür 1 viel Wärme aufnimmt und diese Wärmeenergie selbsttätig nach unten in den kühleren Türbereich geleitet wird, so daß insgesamt eine weitestgehend gleichmäßige Verteilung der Wärmeenergie im gesamten Türbereich stattfindet, verbunden mit einer deutlichen Reduzierung der im oberen Türbereich an der äußeren Türplatte 9 stattfindenden Erwärmung. Durch die reflektierende Eigenschaft der Zwischenplatte 11 erhält man zusätzlich eine thermische Abschirmung der von der Wärmeleitplatte 10 ausgehenden Wärmestrahlung in Richtung der äußeren Türplatte 9. Wie insb. Fig. 3 zeigt, sind sämtliche plattenartigen Elemente in dem durch die äußere Türplatte 9 und die innere Türplatte 7/8 gebildeten Hohlraum 13 angeordnet. Auf dem napfartigen Türboden 7 wird in bekannter Weise der Türgriff 3 aufgesetzt.

## Patentansprüche

1. Backofen, dessen einen Backofeninnenraum verschließende Ofentür (1) zwischen einer dem Backofeninnenraum (13) zugewandten inneren Türplatte (7/8) und einer äußeren, frontseitigen Türplatte (9) einen Hohlraum (13) besitzt, **dadurch gekennzeichnet**, daß in dem Hohlraum (13) eine aus gut wärmeleitendem Material bestehende, zu den Türplatten (7/8, 9) parallele und sich vom oberen Endabschnitt der Türplatte (9) nach unten erstreckende Wärmeleitplatte (10) angeordnet ist.

2. Backofen nach Anspruch 1, **dadurch gekennzeichnet,** daß sich die Wärmeleitplatte (10) weitestgehend über die gesamte Türplattenfläche erstreckt.

3. Backofen nach Anspruch 1, dadurch gekennzeichnet, daß die Wärmeleitplatte (10) aus einem gut wärmeleitenden metallischen Material bessteht.

4. Backofen nach Anspruch 2, dadurch gekennzeichnet, daß die wärmeleitplatte (10) zumindest auf der, dem Backofeninnenraum (13) zugewandten Seite eine metallisch blanke Oberfläche besitzt.

5. Backofen nach einem der vorhergehenden Ansprüche, dadurch gekennzeichnet, daß zwischen der Wärmeleitplatte (10) und der äußeren Türplatte (9) eine Wärmestrahlen reflektierende Zwischenplatte (11) angeordnet ist.

6. Backofen nach einem der vorhergehenden Ansprüche, dadurch gekennzeichnet, daß zumindest die äußere Türplatte (9) als Glasplatte ausgebildet ist.

## Claims

1. Baking oven, the oven door (1) of which closes an interior chamber of the baking oven and has a hollow space (13) between an outer frontal door plate (9) and an inner door plate (7/8) facing the interior chamber of the baking oven, characterised thereby, that a thermally conductive plate (10) of thermally highly conductive material and extending parallelly to the door plates (7/8, 9) and downwardly from the upper end portion of the door plate (9) is arranged in the hollow space (13).

2. Baking oven according to claim 1, characterised thereby, that the thermally conductive plate (10) extends to the largest extent over the entire door plate area.

3. Baking oven according to claim 2, characterised thereby, that the thermally conductive plate (10) has a metallic blank surface at least on the side facing the interior chamber of the baking oven.

4. Baking oven according to one of the preceding claims, characterised thereby, that an intermediate plate (11) reflecting heat rays is arranged between the thermally conductive plate (10) and the outer door plate (9).

5. Baking oven according to one of the preceding claims, characterised thereby, that at least the outer door plate (9) is formed as glass plate.

## Revendications

1. Four de cuisson dont la porte (1) qui ferme une chambre intérieure de four comporte une cavité (13) entre une plaque de porte (7/8) intérieure tournée vers la chambre de four intérieure et une plaque de porte (9) frontale extérieure, caractérisé par le fait qu'une plaque (10) conductrice de la chaleur, en un matériau bon conducteur de la chaleur, est disposée dans la cavité (13), laquelle plaque est parallèle aux plaques de porte (7/8, 9) et s'étend vers le bas depuis l'extrémité supérieure de la plaque de porte (9).

2. Four de cuisson selon la revendication 1, caractérisé par le fait que la plaque (10) conductrice de la chaleur s'étend dans la mesure du possible sur toute la surface de la plaque de porte.

3. Four de cuisson selon la revendication 2, caractérisé par le fait que la plaque (10) conductrice de la chaleur, au moins sur sa face tournée vers la chambre de four intérieure (13), présente une surface métallique nue.

4. Four de cuisson selon l'une des revendications précédentes, caractérisé par le fait qu'une plaque intermédiaire (11) qui réfléchit le rayonnement thermique est disposée entre la plaque conductrice de la chaleur (10) et la plaque de porte (9) extérieure.

5. Four de cuisson selon l'une des revendications précédentes, caractérisé par le fait qu'au moins la plaque la plaque de porte extérieure (9) est une plaque de verre.
